# EUROPÄISCHE PATENTSCHRIFT

(11) **EP 4 359 338 B1**
(45) Veröffentlichungstag und Bekanntmachung des Hinweises auf die Patenterteilung: **14.05.2025**
(21) Anmeldenummer: 22734003.1
(22) Anmeldetag: 23.06.2022
(51) Int. Cl.: B66B 11/02

(54) **AUFZUGSKABINE**
ELEVATOR CAR
CABINE D'ASCENSEUR

(30) Priorität: 25.06.2021 EP 21181662
(43) Veröffentlichungstag der Anmeldung: 01.05.2024
(73) Patentinhaber: INVENTIO AG, 6052 Hergiswil (CH)
(72) Erfinder: CARRARA, Elena, 6005 Luzern (CH)
(74) Vertreter: Inventio AG
(86) Internationale Anmeldenummer: PCT/EP2022/067164
(87) Internationale Veröffentlichungsnummer: WO 2022/268948

(56) Entgegenhaltungen:
- WO-A1-2017/033038
- CN-U- 206 814 229
- KR-B1- 101 066 890

## Beschreibung

Die Erfindung betrifft eine Aufzugskabine für einen Aufzug. Aufzüge zur Beförderung von Personen und Gütern enthalten Aufzugskabinen, die in einem Aufzugsschacht auf und ab bewegbar sind. Die Kabinen können über Tragmittel, beispielsweise in Form von Tragseilen oder Tragriemen, mittels einer Antriebseinheit bewegt werden. In der Regel weist die Aufzugskabine einen quaderförmigen Kabinenkörper umfassend Boden, Türen, Wände (Seitenwände, Rückwand) und Decke auf. Im Innenraum des Kabinenkörpers halten sich die Passagiere während der Kabinenfahrt auf. In den Kabinen sind häufig Handläufe angeordnet, an denen sich Passagiere, beispielsweise ältere Personen, festhalten können und so deren Wohlbefinden und Sicherheitsgefühl gewährleisten.

Aus CN 206814229 U ist ein Handlauf bekannt geworden, der als Lehne verwendbar ist. Der Handlauf ist jedoch kissenartig ausgebildet und zeichnet sich durch eine gedrungene Bauform aus.

WO 2017/033038 A1 zeigt einen Handlauf, der Handlauf im Querschnitt hakenartig nach oben gerichtet und so konfiguriert ist, dass er der Wand der Aufzugskabine strukturelle Stabilität verleiht.

Es ist eine Aufgabe der vorliegenden Erfindung, eine Aufzugskabine mit einem Handlauf im Innenraum der Kabine zu schaffen, welche sich durch einen verbesserten Komfort auszeichnet. Diese Aufgabe wird erfindungsgemäss mit einer Aufzugskabine mit den Merkmalen von Anspruch 1 gelöst. Die Aufzugskabine umfasst einen Innenraum für Passagiere und/oder Güter bildende Kabinenwände. Die Kabinenwände können dabei zwei einander gegenüberliegende Seitenwände und eine diese verbindende Rückwand sein. Dadurch, dass der Handlauf als Lehne für Passagiere ausgestaltet ist, wird eine Komfortverbesserung des Handlaufs erzielt. Passagiere können während einer Kabinenfahrt bequem an den Handlauf lehnen. Insbesondere wenn Passagiere bei einem ungeplanten längeren Stillstand in der Kabine eingeschlossen sind, ist eine bequeme Lagerung für die Passagiere nützlich.

Die Lehne definiert bevorzugt einen Anlehnbereich für das Gesäss und/oder untere Rückenpartie eines Passagiers. Der Handlauf kann dabei für eine Modellperson konzipiert sein. Diese Modellperson kann je nach geographischem Einsatzgebiet und weiteren demografischen Faktoren beispielsweise eine erwachsene Person mit einer Grösse von beispielsweise 175 cm sein.

Aus ergonomischer Hinsicht vorteilhaft und für das Komfortempfinden besonders angenehm ist es, wenn der Handlauf eine Anlehnfläche mit einer Höhe von wenigstens 15 cm, bevorzugt wenigstens 20 cm aufweist. Gegebenenfalls kann die Höhe der Anlehnfläche des Handlaufs sogar 30 cm und grösser sein. Dank der vergleichsweise grossen Anlehnfläche kann der Passagier entspannt und bei Bedarf auch vergleichsweise lange bequem auf dem Handlauf sitzen oder anlehnen. Ein derartiger Handlauf vermittelt dem Passagier ein Komfortempfinden ähnlich wie in einer Lounge. Ein weiterer Vorteil eines als Lehne für Passagiere ausgestalteten Handlaufs mit einer vergleichsweise hohen Anlehnfläche besteht in einer verbesserten Sicherheit. Der Handlauf kann als Prallfläche dienen, die Personen bei einem Sturz auffangen kann.

Der als Lehne für Passagiere ausgestalteten Handlauf kann eine obere Kante aufweisen, die einen Handgriffbereich bildet, an dem sich Passagiere bei Bedarf festhalten können. Die obere Kante schliesst den Handlauf nach oben hin ab. Die obere Kante des Handlaufs kann zum Beispiel in einer Höhe von etwa 80 cm (bevorzugt zwischen 70 und 100 cm) über der Betretungsfläche des Kabinenbodens liegen. Derart hohe Handläufe sind auch bei konventionellen Aufzugskabinen mit Handläufen bekannt und gebräuchlich. Für den als Lehne für Passagiere ausgestalteten Handlauf kann es zum Abstützen wenigstens der untere Rückenpartie von Passagieren einen erhöht positionierte obere Kante aufweisen. Die obere Kante kann in einer Höhe von 90 bis 110 cm über dem Kabinenboden liegen. So kann der Passagier auch über seine untere Rückenpartie bequem an den Handlauf anlehnen.

Der als Lehne für Passagiere ausgestaltete Handlauf kann eine untere Kante aufweisen, die weniger als 70 cm und bevorzugt weniger als 60 cm von der Betretungsfläche des Kabinenbodens entfernt ist. Somit kann der als Lehne für Passagiere ausgestalteten Handlauf soweit nach unten zur Betretungsfläche des Kabinenbodens reichen, dass die untere Kante vergleichsweise nahe am Kabinenboden liegt, i.c. weniger als 60 cm von der Betretungsfläche des Kabinenbodens entfernt ist. Unter einer Kante wird hier keine scharfe Kante verstanden, die Kante kann selbstverständlich abgerundet sein. Die Kante könnte aber im Querschnitt auch eine rechteckige Aussenkontur aufweisen. Es sind aber auch andere Formgebungen für den Handlauf vorstellbar. Anstatt der erwähnten unteren Kante könnte der Handlauf auch ein anderes unteres Ende aufweisen, das weniger als 60 cm von der Betretungsfläche des Kabinenbodens entfernt ist. Das Komfortempfinden für Passagieren und die Sicherheit des Handlaufs kann auf diese Weise nochmals erhöht werden. die im Wesentlichen planparallel zur benachbarten vertikalen Kabinenwand verläuft. Insbesondere aus ergonomischer Sicht kann es vorteilhaft sein, wenn der als Lehne für Passagiere ausgestaltete Handlauf in Bezug auf seine Anlehnfläche gegenüber der Vertikalen geneigt ist, wobei der Neigungswinkel der Anlehnfläche gegenüber der Vertikalen zwischen 5° - 20° und bevorzugt zwischen 5° - 15° liegt. Bei einem derart geneigten Handlauf ist zum bequemen Anlehnen die Anlehnfläche leicht nach oben gerichtet. Die Flächennormale der Anlehnfläche zeigt mit anderen Worten nach oben. Dieser Handlauf zeichnet sich durch eine besonders günstige Ergonomie aus.

Die Anlehnfläche kann über die im Wesentlichen gesamte Höhe des Handlaufs einen konstanten Neigungswinkel aufweisen. Es ist aber auch vorstellbar, dass die Anlehnfläche über die Höhe einen variierenden Neigungswinkel gegenüber der Vertikalen hat. Der Handlauf kann zum Beispiel im Bereich des oberen Endes oder bzw. der oberen Kante zugewandten Ende einen Neigungswinkel gegenüber der Vertikalen haben, der grösser als der Neigungswinkel des Handlauf im Bereich des unteren Endes ist.

Der Handlauf kann - in Bezug auf seine Anlehnfläche - im vertikalen Querschnitt eine konkave, konvexe oder plane Aussenform aufweisen.

Wenn die Aufzugskabine zwei miteinander über eine Ecke verbundene Kabinenwände umfasst, weist der Handlauf zum Überbrücken des Ecks in der Draufsicht eine L-Form auf. Der L-förmige Handlauf ist an das Eck angepasst und erlaubt ein bequemes Anlehnen an den Handlauf im Eckbereich. Der L-förmige, zwei Seitenwänden zugeordnete Handlauf ist vorzugsweise einstückig ausgebildet. Alternativ wäre es auch denkbar, wenn der Handlauf in der Draufsicht eine U-Form aufweist, wodurch der Handlauf drei Kabinenwände beaufschlägt.

Der L-förmige Handlauf weist zwei jeweils einer Kabinenwand zugeordnete, sich jeweils in horizontaler Richtung erstreckende Handlaufabschnitte auf, wobei einer Handlaufabschnitte gegenüber dem anderen Handlaufabschnitt verkürzt ausgeführt ist.

Alternativ oder zusätzlich weist der L-förmige Handlauf zum Bilden eines Einzelsitzplatzes im Eck einen sich in horizontaler Richtung erstreckenden kurzen Handlaufabschnitt mit einer Seitenlänge gemessen in horizontaler Richtung von maximal 50 cm und bevorzugt maximal 40 cm auf.

Zur Komfortverbesserung kann es vorteilhaft sein, wenn der Handlauf wenigstens im Bereich der Anlehnfläche mit einem textilen Material bedeckt oder bezogen ist. Textile Materialien können Gewebe, Gewirke, Gestricke, Geflechte, Nähgewirke, Vliesstoffe und Filze sein. Anstelle von textilen Materialien sind aber auch Leder oder Kunstleder denkbar.

Weiterhin kann die als Lehne für Passagiere ausgestaltete Handlauf eine Polsterung, gebildet beispielsweise durch Schaumstoffmaterial, aufweisen. Das Schaumstoffmaterial könnte dabei zwischen dem textilen Material, das die Aussenfläche vorgibt und einer Stützstruktur für den Handlauf angeordnet sein.

Wenn die Aufzugskabine eine Kabinenwand umfasst, an die der Handlauf befestigt ist, kann es zur weiteren Komfortverbesserung vorteilhaft sein, wenn die Kabinenwand wenigstens in einem Wandbereich oder -segment oberhalb des Handlaufs mit einem textilen Material zum Bilden einer textilen Rückenanlehnfläche für Passagiere bedeckt ist. Somit erhält auch die obere Rückenpartie durch die textile Wandfläche eine angenehme Anlehnmöglichkeit. Die Kabinenwand kann vollständig mit textilen Material bedeckt sein. Die Kabinenwand kann in vertikaler Richtung aber auch in zwei oder mehrere Wandsegmente aufgeteilt sein. Ein unteres Wandsegment, das unterhalb des Handlaufs angeordnet ist, kann ohne textile Bedeckung ausgestattet sein. Ein über diesem Wandsegment angeordnetes oberes Wandsegment der Kabinenwand kann mit textilen Material bedeckt sein. Das obere mit textilen Material bedeckte Wandsegment kann bis zur Kabinendecke reichen. Es ist selbstverständlich auch denkbar, über dem obere textilen Wandsegment noch ein nicht-textiles Wandsegment vorzusehen.

Der Handlauf kann einen schalenartigen Profilkörper zum Vorgeben einer Stützstruktur für den Handlauf aufweisen. Der Profilkörper kann zum Beispiel aus metallischen Materialien gefertigt sein. Zum Beispiel kann der Profilkörper aus einem oder mehreren Metallblechen geformt sein. Denkbar ist auch, dass der Profilkörper als Spritzgussteil aus einen Kunststoff ausgebildet ist. Der Profilkörper mit dem textilen Material bedeckt oder bezogen sein. einen Kunststoff ausgebildet ist. Der Profilkörper mit dem textilen Material bedeckt oder bezogen sein.

Weitere Einzelmerkmale und Vorteile der Erfindung ergeben sich aus der nachfolgenden Beschreibung von Ausführungsbeispielen und aus den Zeichnungen. Es zeigen:
Fig. 1 eine stark vereinfachte schematisierte Darstellung einer erfindungsgemässen Aufzugskabine,
Fig. 2 eine vereinfachte perspektivische Darstellung einer weiteren Aufzugskabine, und
Fig. 3 eine perspektivische Darstellung eines Handlaufs für die in Fig. 2 gezeigte Aufzugskabine.

Fig. 1 zeigt eine mit 1 bezeichnete Aufzugskabine für Aufzüge. Aufzüge dienen zum vertikalen Transport in mehrstöckigen Gebäuden. Die Gebäude verfügen über Aufzugsschächte, in denen die Aufzugskabine 1 zu einzelnen Stockwerken auf und ab bewegbar ist. Die Bewegung der Aufzugskabine 1 erfolgt über (hier nicht dargestellte) Tragmittel, an denen die Aufzugskabine 1 befestigt ist; die Tragmittel können ein oder mehrere Tragseile oder Tragriemen sein. Die Aufzugskabine 1 kann zum Beispiel selbsttragend ausgeführt sein oder in einer Tragkonstruktion, wie etwa einem Tragrahmen, angeordnet sein. Die in Fig. 1 gezeigte Aufzugskabine 1 weist vorliegend beispielhaft vereinfacht einen quaderförmigen Kabinenkörper auf und umfasst einen Kabinenboden 5, Kabinenwände und eine Decke. Die genannten Kabinenwände umfassen einander gegenüberliegende Seitenwände 2, 3 sowie eine die Seitenwände miteinander verbindende Rückwand 4. Weiterhin verfügt die Aufzugskabine 1 über eine (nicht dargestellte) Türe, die die offene Vorderseite und damit den Innenraum der Aufzugskabine 1 abschliesst.

An der Seitenwand 3 ist ein spezieller Handlauf 7 angebracht. Der Handlauf 7 zeichnet sich dadurch aus, dass er als Lehne für Passagiere ausgestaltet ist. Die Person kann sich so bequem an den Handlauf 7 anlehnen und in der in Fig. 1 gezeigten sitzähnlichen, jedoch immer noch mehr oder weniger aufrechten Position in der Kabine aufhalten. Der Handlauf 7 weist eine Anlehnfläche mit einer vergleichsweise grossen Höhe auf. Um eine bequeme Lagerung der Person zu ermöglichen, ist die Höhe H des als Lehne für Passagiere ausgestalteten Handlauf 7 von wenigstens 15 cm und bevorzugt wenigstens 20 cm.

Der Handlauf 7 weist eine obere Kante 9 auf, die einen Handgriffbereich bildet, an dem sich Passagiere bei Bedarf festhalten können. Weiter weist der Handlauf 7 eine untere Kante 10 auf, die soweit nach unten zur Betretungsfläche des Kabinenbodens reicht, dass die untere Kante 10 weniger als 60 cm von der Betretungsfläche des Kabinenbodens 5 entfernt ist. Die Distanz D der unteren Kante 10 zum Kabinenboden 5 ist mit D bezeichnet.

Der als Lehne für Passagiere ausgestaltete Handlauf 7 ist ersichtlicherweise in Bezug auf seine Anlehnfläche gegenüber der Vertikalen geneigt. Der entsprechende Neigungswinkel gegenüber der Vertikalen der Anlehnfläche ist mit α bezeichnet. Der der Neigungswinkel α der leicht nach oben gerichteten Anlehnfläche liegt zwischen 5° - 20° und bevorzugt zwischen 5° - 15°.

Fig. 2 zeigt eine Variante des als Lehne für Passagiere ausgestalteten Handlauf 7, bei welcher der Handlauf 7 in einem Eckbereich angeordnet ist. Die Kabinenwände 3 und 4 der Aufzugskabine 1 über eine Ecke 6 miteinander verbunden. Der Handlauf 7 weist zum Überbrücken des Ecks 6 in einer Draufsicht eine L-Form auf. Der L-förmige Handlauf 7 weist zwei jeweils einer Kabinenwand 3, 4 zugeordnete, sich jeweils in horizontaler Richtung erstreckende Handlaufabschnitte 11, 12 auf. Der vorliegend beispielhaft der Rückwand 4 zugeordnete Handlaufabschnitt 11 ist gegenüber dem anderen Handlaufabschnitt 12 verkürzt ausgeführt. Dadurch, dass der der L-förmige Handlauf 7 einen kurzen Handlaufabschnitt 11 mit einer Seitenlänge von maximal 50 cm und bevorzugt maximal 40 cm aufweist, ist ein vorteilhafter Einzelsitzplatz im Eck erhältlich.

Der Handlauf 7 kann wenigstens im Bereich der Anlehnfläche 8 mit einem textilen Material bedeckt oder bezogen sein. Anstelle von textilen Materialien sind selbstverständlich aber auch Vliese, Leder, Kunstleder oder andere beispielsweise bei Sitzmöbeln gebräuchliche Materialien vorstellbar. Neben ästethischen Vorteilen hat die textile Anlehnfläche 8 den Vorteil, dass sich anlehnende Personen weniger leicht verrutschen können, was sich letztlich auch positiv auf die Personensicherheit auswirkt.

Die Kabinenwände können segmentiert sein. In Fig. 2 sind horizontalen Trennlinien zum Vorgeben der Segmente in den Kabinenwänden 3 und 4 mittels strichlierten Linien angedeutet. Die Kabinenwand 3, 4 kann wenigstens im mit 8 bezeichneten Wandsegment oberhalb des Handlaufs 7 mit einem textilen Material zum Bilden einer textilen Rückenanlehnfläche für Passagiere bedeckt sein. Anstelle von textilen Materialien wie Gewebe, Gewirke, Gestricke, Geflechte, Nähgewirke, Vliesstoffe und Filze sind aber auch Leder oder Kunstleder denkbar. Als Material zum Bedecken oder Beziehen der Kabinenwand können nach Belieben Materialien verwendet werden, wie sie beispielsweise auch bei Sitzmöbeln zum Überziehen der Möbel gebräuchlich sind.

Die Kabinenwände 2, 3 und 4 können mehrteilig aufgebaut sein und jeweils aus einem unteren Wandpaneel und einem oberen Wandpaneel bestehen. Die jeweiligen Paneele sind horizontal aneinanderstossenden Wandpaneele und können Wandsegmente vorgeben. Die Wandpaneele können jeweils aus Metallblechen bestehen und jeweils aus einem Blechzuschnitt gefertigt werden.

Konstruktive Details eines als Lehne für Passagiere ausgestalteten Handlaufs 7 sind aus Fig. 3 entnehmbar. Der Handlauf 7 weist einen schalenartigen Profilkörper 13 zum Vorgeben einer Stützstruktur für den Handlauf 7 auf. Mit 14 ist ein Anschlusselement bezeichnet, über das der Handlauf 7 an die Kabinenwand beispielsweise mittels Schrauben befestigbar ist. Der Profilkörper 13 kann aus Metallblechen geformt sein.

## Patentansprüche

1. Aufzugskabine (1), die zwei miteinander über eine Ecke (6) verbundene Kabinenwände (3, 4) und mit einen im Innenraum angeordneten Handlauf (7), wobei der Handlauf (7) als Lehne für Passagiere ausgestaltet ist, umfasst, **dadurch gekennzeichnet, dass** der als Lehne für Passagiere ausgestaltete Handlauf (7) zum Überbrücken des Ecks (6) in der Draufsicht eine L-Form aufweist, wobei der L-förmige Handlauf (7) zwei jeweils einer Kabinenwand (3, 4) zugeordnete Handlaufabschnitte (11, 12) aufweist, wobei einer Handlaufabschnitte (11) gegenüber dem anderen Handlaufabschnitt (12) verkürzt ausgeführt ist und/oder wobei der L-förmige Handlauf (7) zum Bilden eines Einzelsitzplatzes im Eck einen kurzen Handlaufabschnitt (11) mit einer Seitenlänge von maximal 50 cm und bevorzugt maximal 40 cm aufweist.

2. Aufzugskabine (1) nach Anspruch 1, **dadurch gekennzeichnet, dass** der als Lehne für Passagiere ausgestaltete Handlauf (7) eine Anlehnfläche (8) mit einer Höhe (H) von wenigstens 15 cm und bevorzugt wenigstens 20 cm aufweist.

3. Aufzugskabine (1) nach Anspruch 1 oder 2, **dadurch gekennzeichnet, dass** der als Lehne für Passagiere ausgestaltete Handlauf (7) eine untere Kante (10) aufweist, wobei die untere Kante (10) weniger als 60 cm von der Betretungsfläche des Kabinenbodens (5) entfernt ist.

4. Aufzugskabine (1) nach einem der Ansprüche 1 bis 3, **dadurch gekennzeichnet, dass** der als Lehne für Passagiere ausgestaltete Handlauf (7) in Bezug auf seine Anlehnfläche (8) gegenüber der Vertikalen geneigt ist, wobei der Neigungswinkel (α) der Anlehnfläche (8) gegenüber der Vertikalen zwischen 5° - 20° und bevorzugt zwischen 5° - 15° liegt.

5. Aufzugskabine (1) nach einem der Ansprüche 1 bis 4, **dadurch gekennzeichnet, dass** der als Lehne für Passagiere ausgestaltete Handlauf (7) wenigstens im Bereich der Anlehnfläche (8) mit einem textilen Material bedeckt oder bezogen ist.

6. Aufzugskabine (1) nach Anspruch 5, **dadurch gekennzeichnet, dass** eine Kabinenwand (3, 4) wenigstens in einem Wandsegment (12) oberhalb des als Lehne für Passagiere ausgestalteten Handlaufs (7) mit einem textilen Material zum Bilden einer textilen Rückenanlehnfläche bedeckt ist.

7. Aufzugskabine (1) nach einem der Ansprüche 1 bis 6, **dadurch gekennzeichnet, dass** der Handlauf (7) einen schalenartigen Profilkörper (13) zum Vorgeben einer Stützstruktur für den Handlauf aufweist.

## Claims

1. Elevator car (1) comprising two car walls (3, 4) connected to each other via a corner (6) and comprising a handrail (7) arranged in the interior, the handrail (7) being designed as a backrest for passengers, **characterized in that** the handrail (7) designed as a backrest for passengers (6) has an L shape in plan view in order to bridge the corner, the L-shaped handrail (7) having two handrail portions (11, 12) each assigned to a car wall (3, 4), one handrail portion (11) being shortened compared to the other handrail portion (12) and/or the L-shaped handrail (7) having a short handrail portion (11) with a side length of a maximum of 50 cm and preferably a maximum of 40 cm in order to form an individual seat in the corner.

2. Elevator car (1) according to claim 1, **characterized in that** the handrail (7) designed as a backrest for passengers has a rest surface (8) with a height (H) of at least 15 cm and preferably at least 20 cm.

3. Elevator car (1) according to claim 1 or 2, **characterized in that** the handrail (7) designed as a backrest for passengers has a lower edge (10), the lower edge (10) being less than 60 cm away from the walking surface of the car floor (5).

4. Elevator car (1) according to any of claims 1 to 3, **characterized in that** the handrail (7) designed as a backrest for passengers is inclined, with respect to its rest surface (8), relative to the vertical, the angle of inclination (α) of the rest surface (8) relative to the vertical being between 5° and 20° and preferably between 5° and 15°.

5. Elevator car (1) according to any of claims 1 to 4, **characterized in that** the handrail (7) designed as a backrest for passengers is covered or upholstered with a textile material at least in the region of the rest surface (8).

6. Elevator car (1) according to claim 5, **characterized in that** a car wall (3, 4) is covered, at least in a wall segment (12) above the handrail (7) designed as a backrest for passengers, with a textile material in order to form a textile backrest surface.

7. Elevator car (1) according to any of claims 1 to 6, **characterized in that** the handrail (7) has a shell-type profiled body (13) for defining a support structure for the handrail.

## Revendications

1. Cabine d'ascenseur (1), comprenant deux parois de cabine (3, 4) reliées l'une à l'autre par l'intermédiaire d'un angle (6) et comportant une main courante (7) disposée dans l'espace intérieur, dans laquelle la main courante (7) est conçue sous forme de dossier pour passagers, **caractérisée en ce que** la main courante (7) conçue sous forme de dossier pour passagers présente une forme en L en vue de dessus pour permettre d'épouser l'angle (6), dans laquelle la main courante (7) en forme de L présente deux sections de main courante (11, 12) respectivement associées à une paroi de cabine (3, 4), dans laquelle une section de main courante (11) est réalisée de manière à être plus courte que l'autre section de main courante (12) et/ou dans laquelle la main courante (7) en forme de L présente une section de main courante (11) courte comportant une longueur latérale de 50 cm au maximum et de préférence de 40 cm au maximum permettant la formation d'un siège individuel dans l'angle.

2. Cabine d'ascenseur (1) selon la revendication 1, **caractérisée en ce que** la main courante (7) conçue sous forme de dossier pour passagers présente une surface d'adossement (8) comportant une hauteur (H) d'au moins 15 cm et de préférence d'au moins 20 cm.

3. Cabine d'ascenseur (1) selon la revendication 1 ou 2, **caractérisée en ce que** la main courante (7) conçue sous forme de dossier pour passagers présente un bord inférieur (10), dans laquelle le bord inférieur (10) est situé à moins de 60 cm de la surface d'accès du fond de cabine (5).

4. Cabine d'ascenseur (1) selon l'une des revendications 1 à 3, **caractérisée en ce que** la main courante (7) conçue sous forme de dossier pour passagers est inclinée par rapport à la verticale par rapport à sa surface d'adossement (8), dans laquelle l'angle d'inclinaison (α) de la surface d'adossement (8) par rapport à la verticale est compris entre 5° et 20° et de préférence entre 5° et 15°.

5. Cabine d'ascenseur (1) selon l'une des revendications 1 à 4, **caractérisée en ce que** la main courante (7) conçue sous forme de dossier pour passagers est recouverte ou revêtue d'un matériau textile au moins dans la zone de la surface d'adossement (8).

6. Cabine d'ascenseur (1) selon la revendication 5, **caractérisée en ce qu'**une paroi de cabine (3, 4) est recouverte, au moins dans un segment de paroi (12) au-dessus de la main courante (7) conçue sous forme de dossier pour passagers, d'un matériau textile permettant la formation d'une surface d'adossement pour dos textile.

7. Cabine d'ascenseur (1) selon l'une des revendications 1 à 6, **caractérisée en ce que** la main courante (7) présente un corps profilé (13) en forme de coque permettant de prédéfinir une structure de support pour la main courante.
